# EUROPÄISCHE PATENTSCHRIFT

(11) **EP 1 479 615 B1**
(45) Veröffentlichungstag und Bekanntmachung des Hinweises auf die Patenterteilung: **10.12.2008**
(21) Anmeldenummer: 04009265.2
(22) Anmeldetag: 20.04.2004
(51) Int. Cl.: B65D 33/22, B65D 33/20

(54) **Folienverpackung**
Foil package
Emballage en feuille

(30) Priorität: 23.05.2003 DE 10323341
(43) Veröffentlichungstag der Anmeldung: 24.11.2004
(73) Patentinhaber: Südpack Verpackungen GmbH & Co., 88416 Ochsenhausen (DE)
(72) Erfinder: Grimbacher, Carolin, Dipl.-Ing. Chemie FH, 88416 Ochsenhausen (DE)
(74) Vertreter: Engelhardt, Guido

(56) Entgegenhaltungen:
- EP-A- 0 465 931
- WO-A-94/25356
- GB-A- 921 980
- GB-A- 2 147 564
- GB-A- 2 339 185
- US-A- 3 363 828

## Beschreibung

Die Erfindung bezieht sich auf eine Folienverpackung für sauerstoffempfindliche Lebensmittel, die aus einer mehrlagigen Folienbahn besteht und eine umschlagbare eine Öffnung abdeckende Verschlussklappe aufweist gemäß dem Oberbegriff des Anspruchs 1. Eine derartige Folienverpackung ist aus der GB 921980 bekannt.

Aus der DE 69 401 208 T2 ist ein Beutel dieser Art aus flexiblem Verpackungsmaterial sowie ein Verfahren zu dessen Herstellung bekannt. Die Folienbahn besteht hierbei aus drei Lagen, die in zwei Arbeitsgängen doppelt zu laminieren sind. Abgesehen davon, dass die Herstellung dieser Folienbahn somit äußerst aufwendig und diese demnach teuer ist, ist ein aus einem solchen Verpackungsmaterial gefertigter Beutel für sauerstoffempfindliche Lebensmittel nicht verwendbar, so dass der Einsatzbereich dieser bekannten Verpackungen sehr begrenzt ist. Nur wenn eine weitere Barrierefolie in die offenbarte Folienbahn mit eingebaut wird, könnte diese gegebenenfalls auch zum Verpacken von sauerstoffempfindlichen Gütern eingesetzt werden. Dies würde aber einen weiteren Fertigungs- und Kostenaufwand bedingen.

Aufgabe der Erfindung ist es daher, eine Folienverpackung für sauerstoffempfindliche Lebensmittel der vorgenannten Gattung zu schaffen, die nicht nur problemlos herzustellen ist, sondern die auch preisgünstig angeboten werden kann. Vor allem der Materialaufbau der Folienbahn soll einfach sein und nur wenige Lagen umfassen, wobei in einer der Lagen eine Barriereschicht integriert sein kann, so dass nicht nur eine hohe Betriebssicherheit gegeben ist, sondern die Folienbahn auch vielseitig eingesetzt werden kann.

Gemäß der Erfindung wird dies dadurch erreicht, dass die Folienbahn auf der der Öffnung gegenüberliegenden Seite gefaltet ist, dass eine miteinander versiegelbare Lage der Folienbahnen die Innenseite der Folienverpackung bildet und in den beiden Randbereichen versiegelt ist und dass zum Versiegeln der Verschlussklappe mit der als Sperrschicht ausgebildeten Lage der Folienbahn auf dieser oder der Verschlussklappe partiell eine Schicht aus einem Heißsiegellack aufgebracht ist.

Vorteilhaft ist es, die mit der Verschlussklappe verbindbare Seite der Folienverpackung gegenüber der Faltkante der Verschlussklappe zurückgesetzt auszubilden.

Die Schicht des Heißsiegellackes kann bündig mit der Kante der zurückgesetzten Seite der Folienverpackung verlaufen und deren beide in den Randbereichen angeordnete Siegelnähte überdecken. Es ist aber auch möglich, die Schicht des Heißsiegellackes mit Abstand zu der Kante der zurückgesetzten Folienverpackung anzuordnen und an die beiden in den Randbereichen verlaufenden Siegelnähte anzuschließen.

Die versiegelbare Lage der Folienbahn sollte durch eine Polyethylenschicht, die als Sperrschicht wirkende Lage der Folienbahn durch eine Polyamidschicht gebildet sein, wobei die Polyethylenschicht über einen Haftvermittler mit der Polyamidschicht verbunden sein sollte.

Angebracht ist es auch, um die geöffnete Folienverpackung wiederum verschließen zu können, auf deren Außenseite im Bereich der Verschlussklappe oder auf dieser vorzugsweise im Anschluss an die Schicht des Heißsiegellackes eine doppelseitig wirkende Klebefolie anzuordnen.

Die Folienbahn zur Herstellung einer Folienverpackung für sauerstoffempfindliche Lebensmittel sollte aus einer die Außenseite der Folienverpackung bildenden als Sperrschicht wirksamen Polyamidschicht und einer die Innenseite bildenden Polyethylenschicht, die miteinander mittels eines Haftvermittlers oder Klebers verbunden sind, und einer auf der Außenseite der Folienverpackung im Bereich der Verschlussklappe oder auf dieser aufgebrachten Schicht aus einem Heißsiegellack bestehen.

Wird eine Folienverpackung gemäß der Erfindung ausgebildet, so ist nicht nur eine kostengünstige Herstellung bei geringem Fertigungs- und Materialaufwand gegeben, sondern es ist auch gewährleistet, dass die Folienverpackung eine hohe Betriebssicherheit aufweist. Die Folienbahn, aus der die Folienverpackung gefertigt wird, besteht nämlich lediglich aus zwei über einen Haftvermittler verbundenen Lagen, von denen eine Lage, die die Innenseite der Folienverpackung bildet, mit sich versiegelbar ist, die andere Lage bildet dagegen eine Barriereschicht gegen Sauerstoff. Die vorschlagsgemäße Verpackung ist demnach, ohne dass es eines zusätzlichen Aufwandes bedarf, insbesondere zur Einlagerung von sauerstoffempfindlichen Lebensmitteln vielseitig verwendbar.

Die Folienbahn, aus der die Verpackung in einer besonders einfachen Weise zu fertigen ist, ist in nur einem Arbeitsgang herzustellen, Störungen sind dabei nahezu ausgeschlossen. Dennoch ist mit Hilfe der im Bereich der Verpackungsöffnung vorgesehenen Schicht aus einem Heißsiegellack auch eine Versiegelung der Verschlussklappe, obwohl diese auf der als Sperrschicht wirkenden Außenseite der Folienbahn aufliegt, zu bewerkstelligen.

In der Zeichnung ist ein Ausführungsbeispiel der gemäß der Erfindung ausgebildeten Folienverpackung dargestellt, das nachfolgend im einzelnen erläutert ist. Hierbei zeigt:
- Figur 1: die Folienverpackung in einer perspektivischen Darstellung,
- Figuren 2 und 3: die Folienverpackung gemäß Figur 1 mit geöffneter Verschlussklappe und unterschiedlich angeordneten Schichten eines Heißsiegellackes,
- Figur 4: einen Schnitt nach der Linie IV - IV der Figur 1, in einer vergrößerten Darstellung, und
- Figur 5: die bei der Folienverpackung nach Figur 1 verwendete Folienbahn in einem vergrößerten Ausschnitt.

Die in den Figuren 1 bis 3 dargestellte und mit 1 bzw. 1' bezeichnete Folienverpackung dient zur Aufnahme von sauerstoffempfindlichen Lebensmitteln 10 in deren Innenraum 2 und besteht aus einer zweilagigen Folienbahn 11, die aus einer Polyamidschicht 12 und einer Polyethylenschicht 13 zusammengesetzt ist. Mit Hilfe eines Haftvermittlers 14 ist die Polyamidschicht 12, wie dies insbesondere der Figur 5 zu entnehmen ist, fest mit der Polyethylenschicht 13 verbunden.

Zur Bildung der Folienverpackung 1 wird ein entsprechend breit bemessener Abschnitt der Folienbahn 11 um eine Faltkante 6 gefaltet und dieser wird an den beiden Längsseiten versiegelt, so dass sich Siegelnähte 17 und 18 bilden. Die durch das Falten aufeinanderliegenden Polyethylenschichten 13, durch die die beiden Innenseiten 16 der Folienverpackung 1 gebildet sind, sind nämlich miteinander versiegelbar. Außerdem ist zum Verschließen einer Öffnung 3 der Folienverpackung 1 diese mit einer Verschlussklappe 4 versehen, die um eine Faltkante 5 umgeschlagen ist und die Öffnung 3 überdeckt.

Da die Verschlussklappe 4 mit der Polyethylenschicht 13 auf der die Außenseite 15 der Folienverpackung 1 bildenden Polyamidschicht 12 aufliegt und die Polyethylenschicht 13 mit der Polyamidschicht 12 nicht versiegelbar ist, ist auf dieser partiell eine Schicht aus einem Heißsiegellack 21 aufgetragen.

Gemäß Figur 2 schließt sich bei der Folienverpackung 1 die Schicht aus Heißsiegellack 21 unmittelbar an die Kante der Öffnung 3, die durch Versatz der mit der Verschlussklappe 4 zusammenwirkenden Seite der Folienverpackung 1 gegenüber der Faltkante 5 gebildet ist, an und ist in Form eines durchgehenden Streifens angeordnet. Gemäß Figur 3 ist bei der Folienverpackung 1' die Schicht aus Heißsiegellack 21 gegenüber der Öffnung 4 geringfügig zurückgesetzt, so dass in den beiden Randbereichen zwei zusätzliche Streifen 21' der Schicht aus Heißsiegellack 21 aufgetragen sind, die sich bis zur Kante der Öffnung 4 erstrecken. Auf diese Weise ist auch bei dieser Ausgestaltung sichergestellt, dass bei verschlossener Folienverpackung 1 bzw. 1' keine Luft von außen in den Innenraum 2 gelangen kann.

Die Folienverpackung 1 ist demnach aus der Folienbahn 11 durch Falten eines Abschnittes um die beiden Faltkanten 5 und 6, durch Auftragen der Schicht aus Heißsiegellack 21 sowie Versiegeln der aufeinanderliegenden Polyethylenschicht 13 und der Schicht aus Heißsiegellack 21 mit der Verschlussklappe 4 und der Polyamidschicht 12 zu bilden.

Wurde die Folienverpackung 1 zur teilweisen Entnahme des eingelagerten Lebensmittels 10 geöffnet, kann ein erneuter Verschluss mit Hilfe eines auf der Außenseite 15 im Bereich der Verschlussklappe 4 auf der Polyamidschicht 12 aufgebrachten doppelseitigen Klebebandes 22 bewerkstelligt werden. Dazu ist lediglich von diesem das Deckblatt 23 abzuziehen, um die Verschlussklappe 4 ankleben zu können.

## Patentansprüche

1. Folienverpackung (1) für sauerstoffempfindliche Lebensmittel (10), die eine umschlagbare eine Öffnung (3) abdeckende Verschlusskappe (4) aufweist, wobei die Folienverpackung (1) auf der der Öffnung (3) gegenüberliegenden Seite gefaltet und in den beiden Randbereichen versiegelt ist, aus einer mehrlagigen mit einer Sperrschicht versehenen Folienbahn (11) besteht und zum Versiegeln der Verschlusskappe (4) mit der als Sperrschicht ausgebildeten äusseren Lage (12) der Folienbahn (11) auf dieser oder auf der Verschlusskappe (4) partiell eine Schicht aus einem Heißsiegellack (21) aufgebracht ist, mittels der die Öffnung (3) der Folienverpackung (1) feuchtigkeitsdicht verschließbar ist,
**dadurch gekennzeichnet,**
**dass** die mit der Verschlussklappe (4) verbindbare Seite der Folienverpackung (1) gegenüber der Faltkante (5) der Verschlussklappe (4) zurückgesetzt ausgebildet ist, und dass auf der Außenseite (15) der Folienverpackung (1) im Bereich der Verschlussklappe (4) oder auf dieser, vorzugsweise im Anschluss an die Schicht des Heißsiegellackes (21), eine doppelseitig wirkende Klebefolie (22) angeordnet ist.

2. Folienverpackung für sauerstoffempfindliche Lebensmittel nach Anspruch 1,
**dadurch gekennzeichnet,**
**dass** die Schicht des Heißsiegellackes (21) bündig mit der Kante der zurückgesetzten Seite der Folienverpackung (1) angeordnet ist und deren beide in den Randbereichen verlaufende Siegelnähte (17, 18) überdeckt.

3. Folienverpackung für sauerstoffempfindliche Lebensmittel nach Anspruch 1
**dadurch gekennzeichnet,**
**dass** die Schicht des Heißsiegellackes (21) mit Abstand zu der Kante der zurückgesetzten Seite der Folienverpackung (1) angeordnet ist und sich an die beiden in den Randbereichen verlaufenden Siegelnähten (17, 18) bis zur Kante der zurückgesetzten Seite anschließt.

4. Folienverpackung für sauerstoffempfindliche Lebensmittel nach einem der Ansprüche 1 bis 3,
**dadurch gekennzeichnet,**
**dass** die versiegelbare Lage (13) der Folienbahn (11) durch eine Polyethylenschicht gebildet ist.

5. Folienverpackung für sauerstoffempfindliche Lebensmittel nach einem der Ansprüche 1 bis 4,
**dadurch gekennzeichnet,**
**dass** die als Sperrschicht wirkende Lage (12) der Folienbahn (11) durch eine Polyamidschicht gebildet ist.

6. Folienverpackung für sauerstoffempfindliche Lebensmittel nach den Ansprüchen 4 und 5,
**dadurch gekennzeichnet,**
**dass** die Polyethylenschicht (13) über einem Haftvermittler (14) mit der Polyamidschicht (12) verbunden ist.

7. Folienbahn zur Herstellung einer nach einem oder mehreren der Ansprüche 1 bis 6 ausgebildeten Folienverpackung,
**dadurch gekennzeichnet,**
**dass** die Folienbahn (11) aus einer die Außenseite (15) der Folienverpackung (1) bildenden als Sperrschicht wirksamen Polyamidschicht (12) und einer die Innenseite (16) bildenden Polyethylenschicht (13), die miteinander mittels eines Haftvermittlers (14) oder Klebers verbunden sind, und einer auf der Außenseite (15) der Folienverpackung im Bereich der Verschlussklappe (4) oder auf dieser aufgebrachten Schicht aus einem Heißsiegellack (21) besteht.

## Claims

1. Foil packaging (1) for foodstuffs (10) that are sensitive to oxygen, with a folding sealing flap (4) covering an opening (3), in which the foil packaging (1) is folded on the side opposite to the opening (3) and is sealed in the two edge areas, consists of a multiple-layered foil web (11) provided with a barrier layer and with a partial layer of a hot-melt sealing adhesive (21) applied on the outer layer (12) of the foil web (11) or on the sealing flap (4) for sealing the sealing flap (4) onto the outer layer (12), by means of which the opening (3) of the foil packaging (1) can be sealed with a liquid-tight seal,
**characterised in that,**
the side of the foil packaging (1) that can be connected to the sealing flap (4) and is opposite to the fold edge (5) of the sealing flap (4) has a recessed configuration, and that a double-sided adhesive foil (22) is arranged on the outside (15) of the foil packaging (1) in the area of the sealing flap (4) or on it, preferably in connection with the layer of the hot-melt sealing adhesive (21).

2. The foil packaging for foodstuffs that are sensitive to oxygen in accordance with Claim 1,
**characterised in that,**
the layer of the hot-melt sealing adhesive (21) is arranged flush with the edge of the recessed side of the foil packaging (1) and covers both of its sealing seams (17, 18) running in the edge areas.

3. The foil packaging for foodstuffs that are sensitive to oxygen in accordance with Claim 1,
**characterised in that,**
the layer of the hot-melt sealing adhesive (21) is arranged at a distance from the edge of the recessed side of the foil packaging (1) and joins onto the two sealing seams (17, 18) running in the edge areas until the edge of the recessed side.

4. The foil packaging for foodstuffs that are sensitive to oxygen in accordance with one of Claims 1 to 3,
**characterised in that,**
the sealable layer (13) of the foil web (11) is formed by a polyethylene layer.

5. The foil packaging for foodstuffs that are sensitive to oxygen in accordance with one of Claims 1 to 4,
**characterised in that,**
the layer (12) of the foil web (11) acting as a barrier layer is formed by a polyamide layer.

6. The foil packaging for foodstuffs that are sensitive to oxygen in accordance with Claims 4 and 5,
**characterised in that,**
the polyethylene layer (13) is connected to the polyamide layer (12) by means of a bonding agent.

7. A foil web for manufacturing a foil packaging in accordance with one or more of Claims 1 to 6,
**characterised in that,**
the foil web (11) consists of a polyamide layer (12) forming the outside (15) of the foil packaging (1) and acting as a barrier layer, with a polyethylene layer (13) forming the inside (16), which are connected together by means of a bonding agent (14) or adhesive, and a layer of a hot-melt sealing adhesive (21) applied to the outside (15) of the foil packaging in the area of the sealing flap (4) or on it.

## Revendications

1. Emballage en feuille (1) pour produits alimentaires sensibles à l'oxygène (10), comportant un couvercle de fermeture rabattable (4), qui recouvre une ouverture (3), l'emballage (1) étant plié sur la face opposée à l'ouverture (3) puis scellé sur les deux bords, et consistant d'une bande de feuille (11) en plusieurs couches, munie d'une couche de barrage, où, pour sceller le couvercle de fermeture (4) moyennant la couche extérieure (12) de la bande de feuille (11) conçue sous la forme couche de barrage, il est appliqué partiellement sur celle-ci ou sur le couvercle de fermeture (4) une couche de laque thermosoudable (21) qui permet de fermer de manière imperméable l'ouverture (3) de l'emballage en feuille (1),
**caractérisé en ce que**
la face de l'emballage en feuille (1) se laissant lier au couvercle de fermeture (4) est conçue en retrait par rapport au bord de pliage (5) du couvercle de fermeture (4) et qu'il est prévu sur la face extérieure (15) de l'emballage en feuille (1), au niveau du couvercle de fermeture (4) ou sur celui-ci, de préférence adjacente à la couche de laque thermosoudable (21), une feuille de collage à double effet (22).

2. Emballage en feuille pour produits alimentaires sensibles à l'oxygène d'après la revendication 1,
**caractérisé en ce que**
la couche de laque thermosoudable (21) est disposée à fleur du bord de la face en retrait de l'emballage en feuille (1) et recouvre ses deux joints de scellement (17, 18) s'étendant sur les bords.

3. Emballage en feuille pour produits alimentaires sensibles à l'oxygène d'après la revendication 1,
**caractérisé en ce que**
la couche de laque thermosoudable (21) est disposée à une certaine distance du bord de la face en retrait de l'emballage en feuille (1) et qu'elle s'attache aux deux joints de scellement (17, 18) s'étendant sur les bords, jusqu'au bord de la face en retrait.

4. Emballage en feuille pour produits alimentaires sensibles à l'oxygène d'après une des revendications 1 à 3,
**caractérisé en ce que**
la couche de scellement (13) de la bande de feuille (11) est formée par une couche en polyéthylène.

5. Emballage en feuille pour produits alimentaires sensibles à l'oxygène d'après une des revendications 1 à 4,
**caractérisé en ce que**
la couche (12) de la bande de feuille (11) agissant en tant que couche de barrage est formée par une couche en polyamide.

6. Emballage en feuille pour produits alimentaires sensibles à l'oxygène d'après les revendications 4 et 5,
**caractérisé en ce que**
la couche en polyéthylène (12) est liée à la couche en polyamide (12) moyennant un agent de pontage (14).

7. Bande de feuille pour la réalisation d'un emballage en feuille conçu selon une ou plusieurs des revendications 1 à 6,
**caractérisée en ce que**
la bande de feuille (11) consiste d'une couche en polyamide (12) formant la face extérieure (15) de l'emballage en feuille (1) et agissant en tant que couche de barrage, et d'une couche en polyéthylène (13) formant la face intérieure (16), liées entre elles par un agent de pontage (14) ou par une colle, ainsi que d'une couche de laque thermosoudable (21) appliquée sur la face extérieure (15) de l'emballage en feuille (1) au niveau du couvercle de fermeture (4), ou directement sur celui.ci.
